# EUROPÄISCHE PATENTSCHRIFT

(11) **EP 1 454 746 B1**
(45) Veröffentlichungstag und Bekanntmachung des Hinweises auf die Patenterteilung: **22.11.2006**
(21) Anmeldenummer: 04003728.5
(22) Anmeldetag: 19.02.2004
(51) Int. Cl.: B41F 33/00

(54) **Bildinspektionssystem für eine Druckmaschine**
Image inspection system for a printing press
Système d'inspection d'images pour une machine d'impression

(30) Priorität: 06.03.2003 DE 20303574 U
(43) Veröffentlichungstag der Anmeldung: 08.09.2004
(73) Patentinhaber: MAN Roland Druckmaschinen AG, 63075 Offenbach (DE)
(72) Erfinder: Lippold, Andreas, Dipl-Phys., 61273 Wehrheim 3 (DE); Schütz, Hans-Willy, 63755 Alzenau (DE)
(74) Vertreter: Stahl, Dietmar

(56) Entgegenhaltungen:
- EP-A- 1 167 034

## Beschreibung

Die Erfindung betrifft ein Bildinspektionssystem für eine Druckmaschine gemäß dem Oberbegriff von Anspruch 1.

### [Stand der Technik]

Bei Bogenoffsetdruckmaschine erfolgt die Beurteilung der Druckqualität durch Ziehen eines Probebogens, der dann auf ein Extrapult aufgelegt und visuell und/oder messtechnisch erfasst und ausgewertet wird. Eine derartige Qualitätsbeurteilung ist jedoch lediglich eine Stichprobe, so dass eine langsame Änderung der Qualität unter Umständen erst nach einer großen Zeitspanne bemerkt wird, in der dann entsprechend viel Makulatur anfällt. Auch lassen sich durch Probebogen zufällig auftretende Qualitätsdefekte, beispielsweise verursacht durch Ölspritzer, Butzen oder Kratzer, nur schwer erfassen. Dementsprechend ist nicht zu verhindern, dass entsprechend viel unbemerkte Makulatur in der Auslage landet, die dann vor der Weiterverarbeitung durch entsprechende Arbeitsschritte wieder aussortiert werden muss.

Eine permanente Qualitätsüberwachung ist bei Druckmaschinen möglich, wenn insbesondere nach dem letzten Druckwerk eine Bildaufnahmeeinrichtung in Form einer Kamera nebst Bildverarbeitung angeordnet ist. Derartige Bildinspektionssysteme sind beispielsweise aus der EP 1 190 855 A1 und der EP 0 884 182 B1 bekannt. Die durch die Bildaufnahmeeinrichtung gewonnenen Bilddaten werden pixelweise mit vorgegebenen Sollwerten verglichen, woraufhin dann bei Abweichungen von Sollwerten entweder Warnhinweise ausgegeben oder korrigierend auf den Druckprozess eingegriffen wird.

Mit den bekannten Bildinspektionssystemen ist es ebenfalls möglich, die Bogen entsprechend der Druckqualität auf verschiedenen Stapeln abzulegen. So wird Makulatur automatisch ausgesondert und der Weiterverarbeitung nicht zugeführt.

Gerade Druckbogen die in Vielfachnutzen bedruckt werden, z.B. Etiketten für Flaschen, Faltschachteln, würde eine fehlerhafte Bildstelle in einem Nutzen den ganzen Bogen zu Makulatur machen. Die übrigen fehlerfreien Nutzen, welche durchaus weiter verarbeitet werden könnten, wären bei einer derartigen Bewertung ebenfalls Ausschuss.

Aus der EP 1 167 034 A2 sind ein Verfahren und eine entsprechende Vorrichtung zur Identifikation von bogenförmigen Objekten bekannt. Hierin ist eine Einrichtung zur vor- und rückseitigen Bogeninspektion vorgesehen, die einer Bogendruckmaschine nachgeordnet und deren Ausleger vorgeordnet ist. Den Einrichtungen zur Bogeninspektion ist weiterhin eine Druckeinrichtung nachgeordnet, mittels derer Markierungen zur Informationen über die Qualifizierung von fehlerfreien oder fehlerbehafteten Druckbogen auf den Rand der Druckbogen aufdruckbar sind. Weiterhin können die Druckbogen in dem Ausleger auf einen Stapel mit fehlerfreien oder mit fehlerbehafteten Druckbogen abgelegt werden.

Dies zu verhindern schlägt die DE 200 10 920 U1 vor, aus den Bildsignalen der Bildaufnahmeeinrichtung die fehlerfreien Nutzen zu ermitteln und demzufolge die zu druckende Auflage anhand der fehlerfrei gedruckten Nutzen festzulegen. In der Weiterverarbeitung, z.B. beim Ausstanzen der Etiketten oder Faltschachteln, müssen dann die fehlerfreien Nutzen aber wiederum durch entsprechende Vorrichtungen erkannt werden.

Aus der DE 39 38 138 C2 ist eine Vorrichtung zur Qualitätssicherung des Auflagendruckes an einer Bogendruckmaschine bekannt, bei welcher die eine Stichprobe ergebenden Probebogen im Bereich der Anlage mit einer Markierung versehen werden. Diese Bogen werden dann nach dem Bedrucken an der Auslage mittels eines Streifeninserters im Stapel gekennzeichnet, zusätzlich ertönt ein optisches und/oder akustisches Signal, so dass diese Bogen von Hand entnommen werden können. Über die Verteilung der Stichprobe wird ein Protokoll erstellt, so dass die Qualitätssicherung über den Auflagendruck dokumentiert ist.

### [Aufgabe der Erfindung]

Aufgabe der vorliegenden Erfindung ist es daher, ein Bildinspektionssystem für eine Druckmaschine derartig zu erweitern, so dass die durch die Bildverarbeitung gewonnenen Informationen in einfacher Weise auch nach dem Druck verwertbar sind.

Gelöst wird diese Aufgabe durch die Merkmale von Anspruch 1. Weiterbildungen der Erfindung ergeben sich aus den Unteransprüchen.

### [Beispiele]

Gemäß der Erfindung ist vorgesehen, dass, bezogen auf den Weg des Bedruckstoffes, der Bildaufnahmeeinrichtung eine Druckeinrichtung nachgeschaltet ist, vermittels der an vorgesehenen Stellen auf dem Bedruckstoff Markierungen erzeugbar sind.

Durch die erfindungsgemäße Einrichtung ist es möglich, mittels der Bildverarbeitung auf dem Bedruckstoff als fehlerhaft festgestellte Bereiche zu kennzeichnen, so dass diese dann in der Weiterverarbeitung entweder von einer Bedienperson oder einem weiteren Bildinspektionssystem erkannt werden können. So sind in einfacher Weise geeignete Maßnahmen einzuleiten, Makulatur kann ausgeschleust werden bzw. die fehlerhaften Bereiche werden vom übrigen Bedruckstoff getrennt.

Bei der der Bildaufnahmeeinrichtung nachgeordneten Druckeinrichtung kann sich vorzugsweise um einen Tintenstrahldrucker, um eine Laserdruckeinrichtung oder um eine Eindruckvorrichtung handeln, wie sie vorzugsweise zum Nummerieren verwendet werden. Die vorgesehenen Stellen auf dem Bedruckstoff kennzeichnenden Markierungen können als Striche, Pfeile oder als Farbflächen ausgebildet sein. Ist in der Weiterverarbeitung eine automatische Kennung vorgesehen, so werden die durch die erfindungsgemäß vorgesehene Druckeinrichtung aufgeprägten Markierungen entsprechend gestaltet.

Mit der erfindungsgemäß vorgesehenen und der Bildverarbeitung nachgeschalteten Druckvorrichtung lassen sich beispielsweise als fehlerhaft erkannte Bildstellen kennzeichnen. Dies können insbesondere Farb- und/oder Ölspritzer, Kratzer in der Druckoberfläche oder durch Butzen verursachte Bildfehler sein. Gerade sehr kleine und nur sehr schwer erkennbare Bildfehlstellen werden so durch die Markierung hervorgehoben, so dass die entsprechenden Bogen von einer Bedienperson leicht erkannt und entnommen bzw. in der Weiterverarbeitung durch eine Automatisierung ausgeschleust werden können.

Vorteilhaft gestaltet sich der Einsatz der Erfindung im Druck von Vielfachnutzen. Beim Etikettendruck werden eine Vielzahl von Etiketten auf einem Druckbogen so platziert, so dass sich eine größtmögliche Anzahl ergibt. Werden nun durch die Bildaufnahmevorrichtung sowie Bildverarbeitung an einem oder mehreren der Etiketten Fehlstellen erkannt, so können über die nachgeschaltete Druckeinrichtungen diese ein oder mehreren fehlerhaften Etiketten markiert werden.

Bei einer mit einer Bildaufnahme sowie Bildverarbeitung versehenen Stanz- oder Falzeinrichtung zum Stanzen/Falzen der Etiketten können dann die als fehlerhaft markierten Etiketten ausgeschleust und so von den korrekt bedruckten, fehlerfreien getrennt werden. Weiterverarbeitung von Makulatur wird somit vermieden, zusätzliche Einrichtungen zur Qualitätssicherung können entfallen.

Anstelle einer für das menschliche Auge sichtbaren Markierung kann auch vorgesehen sein, die als fehlerhaft erkannten Bildstellen, Nutzen mit einer unsichtbaren Markierung zu versehen. Dazu wird ein Spektralbereich für Farbe und Beleuchtung gewählt, der außerhalb der menschlichen Wahrnehmung liegt. Eine Kontrolleinrichtung in der Weiterverarbeitung - z.B. eine automatische Klebelaschenkontrolle der Faltschachtelherstellung - ist entsprechend an diese spektrale Situation angepasst.

Des weiteren erfolgt die Erläuterung eines Ausführungsbeispiels der Erfindung anhand der Zeichnung. Es zeigt:
- Fig. 1: die Anordnung der erfindungsgemäßen Druckeinrichtung bei einer Bogenoffsetdruckmaschine, und
- Fig. 2: die erfindungsgemäße Markierung der Druckbogen in einer Prinzipdarstellung.

Figur 1 zeigt das letzte Druckwerk einer Bogenoffsetdruckmaschine mit einer diesem Druckwerk nachgeordnetem und dem Ausleger vorgeordneten Verlängerungseinrichtung. Die in den nicht dargestellten vorderen Druckwerken bedruckten Bogen werden über den Gegendruckzylinder 1 des letzten Druckwerkes gefördert und bedruckt. Die Bogen werden dann vom Gegendruckzylinder 1 über eine Transfertrommel 5 an einen Zylinder 6 übergeben, von dem aus dann die Übergabe an das Kettensystem des Auslegers (Auslegertrommel) erfolgt. Schließlich werden die Bogen dann auf dem dargestellten Auslegerstapel abgelegt.

Dem Gegendruckzylinder 1 des letzten Druckwerkes ist eine als Zeilenkamera ausgebildete Bildaufnahmeeinrichtung 2 zugeordnet. Die Ausleuchtung des durch die Zeilenkamera 2 erfassten Bildstelle des Bogens erfolgt durch eine als Leuchtstofflampe ausgebildeten Beleuchtungseinrichtung 3. Der Bildaufnahmeeinrichtung 2 ist eine Bildverarbeitung 4 nachgeschaltet. Die Bildverarbeitung 4 steht dabei zusätzlich mit einem vorzugsweise als Winkelgeber ausgebildeten Signalgeber 9 in Verbindung, durch welchen die Bewegung des Bedruckstoffes auf der Oberfläche des Gegendruckzylinders 1 erfassbar ist. Der Signalgeber 9 ist an einem Zylinder der Druckmaschine, im gezeigten Ausführungsbeispiel am Formzylinder des letzten Druckwerkes angeordnet. Die Bildverarbeitung 4 erfasst die durch die Bildaufnahmeeinrichtung 2 gelieferten zeilenweise abgetasteten Bilddaten in Verbindung mit den Signalen des Signalgebers 9, so das von jedem Druckbogen pixelweise aufgelöstes Bild vorliegt. Diese Bilddaten können mit vorgegebenen Solldaten verglichen werden, woraufhin dann entscheidbar ist, welche Druckbildstellen als fehlerhaft anzusehen ist.

Der Bildverarbeitung 4 sind mehrere an einer gemeinsamen Traverse 7 angebrachte und entsprechend der Druckbildverteilung auf den Bogen ausrichtbare Druckeinrichtungen 8 angeordnet. Wie in Figur 2 dargestellt, entspricht die Anzahl der Druckeinrichtungen 8 den auf den Druckbogen angeordneten Nutzen 11. Bei den Druckeinrichtungen 8 handelt es sich um Laserdrucker, Tintenstrahldrucker oder sonst wie ausgebildete Druckeinrichtungen, vermittels denen bei der vorliegenden Druckgeschwindigkeit vorgesehene Markierungen 13 (Figur 2) den fehlerhaften Nutzen zugeordnet auf dem Bedruckstoff aufbringbar sind.

Figur 2 verdeutlicht die Erfindung in einer Prinzipdarstellung. Der auf dem nicht dargestellten Gegendruckzylinder 1 (Figur 1) befindliche Druckbogen 10 weist in Druckrichtung betrachtet fünf Spalten auf, in welchem die Nutzen 11 angeordnet sind. Die Druckrichtung (Bewegungsrichtung) des Druckbogens 10 ist durch den Pfeil angedeutet. Mit der punktierten Linie ist die Abtastzeile 12 auf dem Druckbogen 10 wiedergegeben, vermittels der die als Zeilenkamera ausgebildete Bildaufnahmeeinrichtung 2 den Bogen 10 abtastet.

Die auf der gemeinsamen Traverse 7 einstellbar angeordneten Druckeinrichtungen 8 sind entsprechend der Verteilung der Nutzen 11 justiert. Die durch Bildaufnahmeeinrichtung 2 aufgenommenen Bilddaten des Bogens 10 werden in der Bildverarbeitung 4 mit Solldaten verglichen und die einzelnen Nutzen dabei hinsichtlich Druckqualität analysiert. Die Bildverarbeitung 4 steuert nun die einzelnen Druckeinrichtungen in Verbindung mit den Signalen des Signalgebers 9 so an, dass die als fehlerhaft erkannten Nutzen 11 auf dem Bogen 10 mit einer Markierung 13 versehen werden. So ist das Ausschleusen dieser fehlerhaft gedruckten Nutzen in einer entsprechend ausgebildeten Einrichtung der Weiterverarbeitung in einfacher Weise möglich.

### [Bezugszeichenliste]

- 1: Gegendruckzylinder
- 2: Bildaufnahmeeinrichtung (Zeilenkamera)
- 3: Beleuchtung
- 4: Bildverarbeitung
- 5: Übergabetrommel
- 6: Zylinder
- 7: Traverse
- 8: Druckeinrichtung
- 9: Signalgeber
- 10: Bogen
- 11: Nutzen
- 12: Abtastlinie (Zeilenkamera)
- 13: Markierung

## Patentansprüche

1. Bildinspektionssystem für eine Druckmaschine, insbesondere eine Bogenoffsetdruckmaschine, bei welcher ein Bedruckstoff (10), der mit einer Mehrzahl von Nutzen (11) bedruckt ist, durch eine Bildaufnahmeeinrichtung (2) erfasst und die gewonnenen Bildsignale in einer nachgeschalteten Bildverarbeitung (4) verarbeitet werden, wobei der Bildaufnahmeeinrichtung (2) eine entsprechend der Bildsignale ansteuerbare Druckeinrichtung (8) nachgeordnet ist, durch welche an vorgesehenen Stellen des Bedruckstoffes (10) Markierungen (13) erzeugbar sind, und die Druckeinrichtung (8) einem Ausleger der Druckmaschine vorgeordnet ist,
**dadurch gekennzeichnet,**
**dass** mehrere Druckeinrichtungen (8) vorgesehen sind, die entsprechend der Verteilung der Nutzen (11) einstellbar angeordnet sind.

2. Bildinspektionseinrichtung nach Anspruch 1,
**dadurch gekennzeichnet,**
**dass** die Druckeinrichtungen (8) als Tintenstrahldrucksystem ausgebildet sind.

3. Bildinspektionssystem nach Anspruch 1,
**dadurch gekennzeichnet,**
**dass** die Druckeinrichtungen (8) als Laserdrucksystem ausgebildet sind.

4. Bildinspektionssystem nach Anspruch 1,
**dadurch gekennzeichnet,**
**dass** die Druckeinrichtungen (8) als Nummeriereinrichtung ausgebildet sind.

5. Bildinspektionssystem nach Anspruch 1,
**dadurch gekennzeichnet,**
**dass** die Druckeinrichtungen (8) auf einer gemeinsamen Traverse (7) einstellbar angeordnet sind.

6. Bildinspektionssystem nach Anspruch 1,
**dadurch gekennzeichnet,**
**dass** die Druckeinrichtungen (8) einem dem Gegendruckzylinder (1) des letzten Druckwerkes nachgeordnet und dem Ausleger der Bogendruckmaschine vorgeordnet sind.

7. Bildinspektionssystem nach einem der vorhergehenden Ansprüche,
**dadurch gekennzeichnet,**
**dass** durch die Druckeinrichtungen (8) eine sichtbare Markierung auf dem Bedruckstoff erzeugbar ist.

8. Bildinspektionssystem nach einem der Ansprüche 1 - 6,
**dadurch gekennzeichnet,**
**dass** durch die Druckeinrichtungen (8) eine unsichtbare Markierung auf dem Bedruckstoff erzeugbar ist.

## Claims

1. Image inspection system for a printing press, in particular a sheet-fed offset printing press, in which a printing material (10) which is printed with a multiplicity of copies (11) is detected by an image recording device (2) and the obtained image signals are processed in an image processing means (4) which is connected behind it, a printing device (8) which can be actuated in accordance with the image signals being arranged behind the image recording device (2), it being possible for markings (13) to be produced at provided locations of the printing material (10) by the said printing device (8), and the printing device (8) being arranged ahead of a deliverer of the printing press, **characterized in that** a plurality of printing devices (8) are provided which are arranged such that they can be adjusted in accordance with the distribution of the multiple copies (11).

2. Image inspection device according to Claim 1, **characterized in that** the printing devices (8) are configured as an inkjet printing system.

3. Image inspection system according to Claim 1, **characterized in that** the printing devices (8) are configured as a laser printing system.

4. Image inspection system according to Claim 1, **characterized in that** the printing devices (8) are configured as a numbering system.

5. Image inspection system according to Claim 1, **characterized in that** the printing devices (8) are arranged adjustably on a common crossmember (7).

6. Image inspection system according to Claim 1, **characterized in that** the printing devices (8) are arranged behind the impression cylinder (1) of the last printing unit and are arranged ahead of the deliverer of the sheet-fed printing press.

7. Image inspection system according to one of the preceding claims, **characterized in that** a visible marking can be produced on the printing material by the printing devices (8).

8. Image inspection system according to one of Claims 1 to 6, **characterized in that** an invisible marking can be produced on the printing material by the printing devices (8).

## Revendications

1. Système d'inspection d'images pour une machine d'impression, en particulier une machine d'impression offset à feuilles, dans laquelle un support d'impression (10), qui est imprimé avec une pluralité de flans (11), est détecté par un dispositif de prise d'image (2) et les signaux d'image.obtenus sont traités dans un traitement d'image (4) monté après, le dispositif de prise d'image (2) étant suivi d'un dispositif d'impression (8) pouvant être commandé en fonction des signaux d'image, lequel permet de produire en différents endroits du support d'impression (10) des marquages (13) et le dispositif d'impression (8) étant placé avant un bras de la machine d'impression,
**caractérisé en ce que**
plusieurs dispositifs d'impression (8) sont prévus, lesquels sont disposés de manière ajustable en fonction de la répartition des flans (11).

2. Système d'inspection d'images selon la revendication 1,
**caractérisé en ce que**
les dispositifs d'impression (8) sont réalisés sous forme de système d'impression à jet d'encre.

3. Système d'inspection d'images selon la revendication 1,
**caractérisé en ce que**
les dispositifs d'impression (8) sont réalisés sous forme de système d'impression laser.

4. Système d'inspection d'images selon la revendication 1,
**caractérisé en ce que**
les dispositifs d'impression (8) sont réalisés sous forme de dispositif de numération.

5. Système d'inspection d'images selon la revendication 1,
**caractérisé en ce que**
les dispositifs d'impression (8) sont disposés de manière ajustable sur une traverse commune (7).

6. Système d'inspection d'images selon la revendication 1,
**caractérisé en ce que**
les dispositifs d'impression (8) sont placés après un cylindre de contre-pression (1) du dernier élément d'impression et sont placés avant le bras de la machine d'impression à feuilles.

7. Système d'inspection d'images selon l'une quelconque des revendications précédentes,
**caractérisé en ce que**
les dispositifs d'impression (8) permettent de produire un marquage visible sur le support d'impression.

8. Système d'inspection d'images selon l'une quelconque des revendications 1 à 6,
**caractérisé en ce que**
les dispositifs d'impression (8) permettent de produire un marquage invisible sur le support d'impression.
